# EUROPÄISCHE PATENTSCHRIFT

(11) **EP 0 162 119 B1**
(45) Veröffentlichungstag und Bekanntmachung des Hinweises auf die Patenterteilung: **22.07.1987**
(21) Anmeldenummer: 84105079.2
(22) Anmeldetag: 05.05.1984
(51) Int. Cl.: B65B 3/02, B65B 43/10, B31B 3/00

(54) **Vorrichtung zum Herstellen eines Behälters aus einem flachen Zuschnitt**
Apparatus for making a container from a flat blank
Dispositif pour la fabrication d'un emballage à partir d'un flan plat

(43) Veröffentlichungstag der Anmeldung: 27.11.1985
(73) Patentinhaber: Shavit, Henri, CH-4144 Arlesheim (CH); Brogli, Werner, CH-4204 Duggingen (CH)
(72) Erfinder: Shavit, Henri, CH-4144 Arlesheim (CH)
(74) Vertreter: Patent- und Rechtsanwaltssozietät, Schmitt, Maucher & Börjes

## Beschreibung

Die Erfindung betrifft eine Vorrichtung zum Herstellen eines Behälters, vorzugsweise eines gefüllten Behälters, aus einem flachen Zuschnitt aus insbesondere halbsteifem Material, z. B. kaschiertem Karton, wobei der Behälter gegenüberliegende, konvex gewölbte Seitenwände und eine konkav gewölbte Stirnwand hat, wobei die Vorrichtung zumindest eine Verformstation zum Formen eines Zuschnittes zu dem Behälter mit Stirnwand und Falzkanten am Übergangsbereich, eine Versiegelungs- oder Schweißstation zum Verbinden der Behälterränder sowie gegebenenfalls weitere Bearbeitungsstationen zum Füllen, Verschließen und dgl. aufweist, wobei die Verformstation zum Formen des Zuschnittes zu dem Behälter mit Stirnwand und Faltzkanten im Übergangsbereich, eine Versiegelungs- oder Schweißstation zum Verbinden der Behälterränder sowie gegebenenfalls weitere Bearbeitungsstationen zum Füllen, Verschließen und dgl. aufweist, wobei die Verformstation koaxial angeordnet zumindest einen Formstempel, eine feststehende Matrize mit einer entsprechend dem Behälterquerschnitt ausgebildeten Innenhöhlung sowie einen in diese Innenhöhlung passenden Bodenstempel aufweist und der Formstempel sowie der Bodenstempel dem Umriß und der Form der Stirnwand bzw. des Behälterbodens entsprechende, einander zugewandte Stirnseiten aufweisen.

Eine derartige Vorrichtung ist aus der BE-A-538 056 bekannt. Dabei zwingt der von oben her in die Matrize eintretende Formstempel den zunächst flachen Zuschnitt tief in die Öffnung der Matrize hinein, um zunächst die Seitenflächen des Behälters zu bilden, wonach der Gegenstempel von unten in die Innenhöhlung oder Matrizenöffnung eingeführt wird, um dann im Inneren der Matrize den Boden zwischen dem Formstempel und dem Bodenstempel zu pressen und ihm seine endgültige Form zu geben. Die gleichen beiden Stempel bringen dann die Ränder des Behälters zwischen Versiegelungsräder, die diese Ränder in ihrer ganzen Länge kontinuierlich zuschweißen. Nach dem Versiegeln und der Entnahme der Verpackung aus der Matrize heraus kann der Bodenstempel wieder in seine Ausgangslage zurückkehren. Diese Arbeitsweise mit der vorbekannten Vorrichtung, bei welcher zunächst die Seitenwände und danach die Stirnseite oder der Boden des Behälters hintereinander gebildet werden, ist ungünstig, wenn der Boden und die Seitenwände des Behälters gleichzeitig entlang ganz bestimmter deutlicher Kanten ausgebildet werden müssen, um dem entstehenden Behälter eine ausreichende Stabilität zu geben. Außerdem ist nachteilig, daß bei der vorbekannten Vorrichtung ein Arbeitszyklus erst dann beendet ist, wenn die Versiegelung der Ränder miteinander vorgenommen wurde, weil vorher der Bodenstempel nicht mehr in den Bereich der Matrize zurückkehren kann. Somit ergibt sich eine vergleichsweise langsame Bearbeitung und Herstellung der Behälter, da sowohl für die Verformung als auch für die anschließende Versiegelung entsprechend viel Zeit benötigt wird. Somit ist der Herstellungszyklus mit dieser vorbekannten Vorrichtung vergleichsweise lang, was den heutigen Anforderungen an die Produktionsgeschwindigkeit nicht entspricht.

Diese vorbekannte Vorrichtung weist wegen der erwähnten Arbeitsweise eine Matrize auf, deren Innenhöhlung zwar im Querschnitt dem des herzustellenden Behälters entspricht. Die Ränder der Mündung dieser Innenhöhlung oder Öffnung am Eintritt des Zuschnittes sind jedoch wegen der erwähnten Arbeitsweise, diesen Zuschnitt zuerst in diese Mündung zwingen zu müssen und dadurch die Seitenwände hochzustellen, von außen nach innen hin abgerundet, um dieses Eindrücken des Zuschnittes in die Innenhöhlung der Matrize zu erleichtern. Dabei ist ein Falten des Zuschnittes ausschließlich entlang bestimmter, vor dem Falten festgelegter Linien nicht möglich, sondern die Verformung erfolgt nur ungefähr in den vorgesehenen Bereichen.

Erst wenn der Bodenstempel gegen den Zuschnitt gepreßt wird, der durch den oberen Formstempel bereits in die Matrize eingefahren ist, wodurch der Zuschnitt -jedoch entlang undefinierter Kanten- schon vorgeformt wird, werden die eigentlich vorgesehenen Kanten geformt. Dabei lassen sich jedoch schon vorher gebildete Kanten und Knickfalten nicht mehr beseitigen. Es besteht also bei dieser vorbekannten Vorrichtung und deren Arbeitsweise die Gefahr, daß gerade der für das Stabilisieren des Behälters wichtige Bereich am Übergang von den Seitenwänden zu der Stirnwand durch zusätzliche Knicke und Doppelfaltungen od. dgl. geschwächt ist.

Ein weiterer Nachteil dieser vorbekannten Vorrichtung ist darin zu sehen, daß die Seitenränder der herzustellenden Verpackung nicht seitlich geführt sind, was zu einer Querverschiebung der aufeinanderliegenden Ränder selbst nach dem Versiegeln führen kann. Eine solche Seitenverschiebung erfordert dann in aufwendiger Weise noch ein Beschneiden dieser Seitenränder. Außerdem müssen dann die Schnittreste beseitigt werden. Dabei würde eine konkrete Seitenführung bei dieser Vorrichtung jedoch nichts nützen, da der Zuschnitt von Anfang an durch den Formstempel und den Bodenstempel gehalten ist und sich bei einer geringfügig falschen Lage dann praktisch nicht mehr seitenbewegen oder zentrieren läßt.

Der Erfindung liegt deshalb die Aufgabe zugrunde, eine Vorrichtung der eingangs erwähnten Art zu schaffen, mit welcher bei der Herstellung des Behälters nur dort Verformungen vorgenommen werden, die später bei dem fertigen Behälter auch Falt- oder Knickkanten bilden. Dabei soll die Vorrichtung eine hohe Produktionsgeschwindigkeit ermöglichen und Ausgestaltungen erlauben, bei denen ein nachträgliches Beschneiden insbesondere der Verbindungsränder der Seitenwände vermieden werden kann.

Zur Lösung dieser Aufgabe ist die Vorrichtung der eingangs genannten Art dadurch gekennzeichnet, daß die Begrenzungsränder des Formstempels und des Bodenstempels und der Öffnungsrand der Matrizen-Innenhöhlung gleiche Form und gleichen Verlauf haben und alle drei als formende Kanten ausgebildet sind, daß der Bodenstempel zum Formen der Stirnwand und der Faltkanten mit seinem Begrenzungs- bzw. Stirnseitenrand etwa zu dem gleich verlaufenden, dem Formstempel zugewandten Öffnungsrand der Matrizen-Innenhöhlung verschiebbar ist und daß zumindest bereichsweise entlang des Öffnungsrandes Seitenanlagen für die Seitenflächen des Zuschnittes vorgesehen sind.

Zum beidseitigen Erfassen des zunächst flachen Zuschnittes dienen also der Formstempel und der Bodenstempel, wobei der Bodenstempel in dieser Phase relativ zu der feststehenden Matrize so angeordnet ist, daß an deren scharfkantiger Mündung auch die Begrenzungskanten des Bodenstempels angeordnet sind.

Wird an dieser Stelle mit Hilfe des Formstempels der flache Zuschnitt erfaßt und gepreßt, ist also an definierter Stelle mit entsprechend scharfen Kanten schon die Stirnwand des Behälters auch mit ihrer Wölbung geformt, bevor sie in die Innenhöhlung der Matrize eintritt, wobei in vorteilhafter Weise durch die im Bereich des Öffnungsrandes vorhandenen Seitenanlagen vor dem Einziehen des Zuschnittes in die Matrizen-Innenhöhlung sich die Seitenwände bereits hochstellen. Dadurch wird vermieden, daß beim späteren Einziehen dieses schon vorgeformten Zwischenproduktes des Behälters noch undefinierte Knickungen oder Falten an diesem wichtigen Übergangsbereich zwischen Stirnwand und Seitenwänden entstehen können. Vielmehr wird die für die Formstabilität des späteren Behälters wichtige Stirnwand bereits beim Erfassen und ersten Pressen des Zuschnittes weitgehend fertig ausgebildet.

Besonders zweckmäßig ist es für die erfindungsgemäße Vorrichtung wenn die Stirnseite des Bodenstempels eine konvexe Wölbung und die Matrize eine Auflageseite mit einem V-förmigen Einschnitt zur Bildung der Seitenanlagen aufweist, und wenn die Wölbung in Längsrichtung des Einschnittes ansteigend und abfallend verläuft. Dadurch wird die Formung der räumlichen Faltkanten am Übergang von einer konkav gewölbten Stirnwand zu konvex gewölbten Seitenwänden Rechnung getragen. Gleichzeitig wird dabei durch diese V-förmige Ausbildung des Einschnittes an der Stirnseite der Matrize mit dem in diesem Einschnitt vorgewölbten Bodenstempel dafür gesorgt, daß die neben dem Bodenstempel befindlichen Flächen des V-förmigen Einschnittes als Seitenanlagen beim Prägen der Stirnwand für ein selbsttätiges Hochstellen der Seitenwände des Behälters sorgen.

Bevorzugt ist dabei, wenn der Formstempel, der Bodenstempel sowie die Innenhöhlung der Matrize einen etwa linsenförmigen Querschnitt, vorzugsweise mit spitzen Enden entsprechend dem des herzustellenden Behälters aufweisen und wenn sich die Begrenzungslinien der Stempelstirnseiten sowie des Matrizenhöhlungsrandes unter einem spitzen Winkel am Grunde des V-förmigen Einschnittes treffen.

Die Begrenzungsflächen des V-förmigen Einschnittes der Matrize können zum Herstellen von Behältern mit parallel verlaufenden - wenn auch gewölbten - Seitenwänden einen Winkel von 90° einschließen. Dabei können die Stirnseiten der Stempel jeweils durch Mantelabschnittes eines Zylinders gebildet sein. Durch den V-förmigen Einschnitt der Matrize ergibt sich dabei in Projektionsrichtung gesehen die gewünschte Linsenform.

Es hat sich gezeigt, daß ein problemloses Prägen und Formen der konkaven Stirnwand und der konvexen Seitenwände und insbesondere der am Übergang vorgesehenen scharfen Faltkante, die zu einem stabilen und steifen Behältnis führt, der Wölbungsradius der konkaven Auflageseite des Formstempels, der Wölbungsradius der konvexen Auflageseite des Bodenstempels sowie die Wölbungen der Seitenflächen der Stempel gleich gewählt werden können. Praktisch ergibt sich dann, daß die Innenwände der Innenhöhlung der Matrize durch den sich durchdringenden Teil der Mantelflächen zweier paralleler, sich schneidender Zylinder gleichen Durchmessers gebildet sind und daß die zur Bildung einer Stirnseite des Behälters dienenden Stempelauflageseiten einen Teilbereich einer Mantelfläche eines weiteren Zylinders gleichen Durchmessers bilden, dessen Mittelachse die der beiden parallelen Zylinder rechtwinklig schneidet. Somit sind der Stirnwandbereich des Behälters und insbesondere die dort vorgesehenen scharfen Faltkanten durch drei sich in der vorbeschriebenen Weise durchdringende einfache geometrische Körper gleicher Größe definiert. Dies erleichtert nicht nur die Herstellung des Behälters selbst und ergibt günstige und natürliche Linienverläufe, sondern erleichtert auch die Herstellung der entsprechenden Formwerkzeuge.

Eine Ausgestaltung der Erfindung sieht vor, daß zum Transportieren des zumindest vorgeformten Behälters von einer Bearbeitungsstation zu einer nächsten eine Transfereinrichtung mit wenigstens einem quer zur Verbindungsachse der Stempel verschiebbaren Transferblock od. dgl. Halter für einen Behälter vorgesehen ist, und daß der bzw. die Transferblöcke mit ihrer Quertransportebene zwischen der Matrize und dem in Ausfahrstellung befindlichen Gegenstempel angeordnet sind Durch diese Anordnung ist eine besonders einfache Übergabe des Behälters von einer Bearbeitungsstation in die Transfereinrichtung und damit auch zu einer nächsten Station möglich. Besonders vorteilhaft ist dabei auch, daß der Gegenstempel dabei durch die Transferblöcke hindurch in die Matrize eingreifen kann.

Besonders vorteilhaft und zweckmäßig ist es, wenn die erfindungsgemäße Vorrichtung als Weiterbildung dadurch gekennzeichnet ist, daß der Gegenstempel axial durch den Transporthalter und weiter durch die Innenhöhlung der der fixen Matrize mit seinen Kanten bis etwa in Übereinstimmung mit den Mündungskanten der Matrize bewegbar ist, wenn erst etwa bei dieser Position des Bodenstempels der Formstempel in gleicher axialer Bewegungsrichtung, jedoch entgegengesetzt, also in Richtung auf den Bodenstempel hin bewegbar und an ihn anpreßbar ist - so daß ein dazwischen befindlicher zunächst flacher Zuschnitt in der vorbeschriebenen Weise geformt wird - wenn dann der Formstempel in seiner Bewegungsrichtung weiterbewegbar und damit gleichzeitig der Bodenstempel mit dem zwischen beiden Stempeln eingeklemmten Zuschnitt bis in den Transporthalter zurückverstellbar ist und wenn dann der Formstempel in seine Anfangsstellung zurückziehbar ist, so daß der Transporthalter mit dem verformten Zuschnitt frei ist, sich quer zur Achse bzw. Bewegungsrichtung der Stempel zu bewegen, um den Zuschnitt schrittweise zu weiterer Arbeitsstationen zu bringen. Die vorerwähnten Zuordnungen von Bewegungen und Bewegungsrichtungen lassen sich mit üblichen Steuermitteln in der gewünschten Reihenfolge mit hoher Geschwindigkeit durchführen. Dabei kann der Transporthalter nach Aufnahme des geformten Zuschnittes schrittweise zu weiteren Arbeitsstationen z. B. zur Schweißung der Ränder, Füllung, Verschließung, Entleerung od. dgl. zuführbar und dann wieder in die Formstation zwischen die Matrize und den beweglichen Bodenstempel rückstellbar sein, so daß dann der Bodenstempel wieder in der vorerwähnten Weise durch den Transporthalter hindurch bis zur Oberseite der Matrize bewegt werden kann. Dies ergibt eine vom konstruktiven Prinzip einfach herstellbare Vorrichtung, die dennoch in sinnreicher Weise den gewünschten Behälter ohne Vorknickungen oder Faltungen an definierten Faltkanten scharf prägen und formen kann, wobei dennoch schnelle Bewegungen exakt durchgeführt werden können. Somit läßt sich eine hohe Produktionsgeschwindigkeit erreichen.

Zusätzliche Ausgestaltungen der Erfindung sind in den weiteren Unteransprüchen aufgeführt. Nachstehend ist die Erfindung mit ihren wesentlichen Einzelheiten anhand der Zeichnung noch näher erläutert. Es zeigt zum Teil schematisiert:
Fig. 1 eine Draufsicht eines flachen Zuschnittes mit eingezeichneten Knick- bzw. Faltkanten,
Fig. 2 eine Seitenansicht eines fertigen, geschlossenen Behälters,
Fig. 3 eine gegenüber Fig. 2 um 90 gedrehte Seitenansicht des Behälters,
Fig. 4 eine schematische Darstellung einer Vorrichtung zum Herstellen eines Behälters insbesondere nach Fig. 1 bis 3,
Fig. 5
bis 9 Seitenansichten einer Verformstation in unterschiedlichen Arbeitsstellungen,
Fig. 10 eine perspektivische Seitenansicht der wesentlichen Teile einer Verformstation in Offenstellung sowie mit einem Transferblock einer Transfereinrichtung,
Fig. 11
bis 13 geometrische Darstellungen der Formgebung eines Behälters mittels dreier Zylinderabschnitte und
Fig. 14 eine Aufsicht bzw. Querschnittsdarstellung einer Versiegelungs- bzw. Schweißstation.

Ein eine Verpackung bildender Behälter 31 (Fig. 2 und 3) ist aus einem Zuschnitt 100 (Fig. 1) gebildet. Dieser zunächst flache Zuschnitt ist in verschiedene Bereiche aufgeteilt, die zur Verdeutlichung liniert umrandet sind. Der Zuschnitt 100 weist im wesentlichen etwa zentral eine mittlere Fläche auf, die in flacher Projektion im wesentlichen durch zwei mit ihren geraden Seiten aneinandergesetzte Kreisabschnitt gebildet ist und die spätere Stirnwand 6 darstellt. Diese mittlere Fläche 6 ist von den Linien 1 und 2 umgrenzt. Nach außen schließen sich die späteren Seitenflächen 8 und 9 an. Der später den Verbindungsbereich des Behälters bildende Rand ist mit 52 bezeichnet. Der fertige Behälter gemäß Fig. 2 und 3 weist dann konvex gewölbte Seitenflächen 8 und 9 sowie eine nach innen, also konkav eingewölbte Stirnfläche bzw. Stirnwnd 6 auf. Die an die Ränder 52 angrenzenden Endbereiche der gewölbten, mittleren Stirnwand oder Stirnfläche 6 sind mit 3 und 4 bezeichnet. Die Übergangsbereiche zwischen den Seitenflächen 8 und 9 und den flanschartigen Rändern 52 bilden Schweißkanten und sind mit 10, 11 und 12 bezeichnet.

Fig. 4 zeigt stark schematisiert eine im ganzen mit 101 bezeichnete Vorrichtung zur Herstellung eines Behälters 31. Die Vorrichtung 101 weist im wesentlichen eine Verformstation 70, eine Versiegelungs- oder Schweißstation 71, eine Füllstation 72 sowie eine Station 73 zum Verschließen des Behälters 31 auf.

Die Herstellung eines Verpackungs-Behälters 31 läuft folgendermaßen ab:
Von einem Stapel von Zuschnitten 100, gegebenenfalls aber auch von einer Rolle werden beispielsweise mittels eines Vakuum-Einsaugsystemes 14 einzelne Zuschnitte 100 entnommen. Diese Zuschnitte 100 werden dann einzeln über eine Transporteinrichtung 16 mit wegschwenkbaren Anschlägen 17 zu der Verformstation 70 transportiert. Diese Verformstation 70 ist besonders gut in Fig. 10 und auch in den Figuren 5 bis 9 erkennbar. Sie weist im wesentlichen in koaxialer Anordnung einen Formstempel 21 sowie einen Gegenstempel auf, der aus einer festen Matrize 19 und einem relativ zu dieser bewegbaren Bodenstempel 22 besteht. Unterhalb der Matrize 19 ist noch eine im ganzen mit 50 bezeichnete Transfereinrichtung zum Transportieren der vorgeformten Behälter 31 von einer Bearbeitungsstation zu einer nächsten vorgesehen. Die Transfereinrichtung weist nebeneinander gereihte Transferblöcke bzw. Transporthalter 20 auf, die eine Innenhöhlung zur Aufnahme von Behältern 31 haben.

In Fig. 10 ist gut zu erkennen, daß den Formstempel 21, der Bodenstempel 22 sowie die Innenhöhlung 46 der Matrize 19 einen etwa linsenförmigen Querschnitt entsprechend dem des herzustellenden Behälters 31 aufweisen. Bei der Eintrittsöffnung dieser Innenhöhlung 46 für den Formstempel 21 weist die Matrize einen V-förmigen Einschnitt 44 auf. Entsprechend der Form der gewölbten mittleren Fläche (Fig. 1) bzw. der Stirnseite 6 (Fig. 2 und 3) des Behälters 31 weist die Auflageseite 54 des Formstempels 21 eine konkave Wölbung auf, während der Gegenstempel 22 eine konvexe Auflageseite 56 hat. Durch diese Formgebung könnten sich die Auflageseiten der Stempel direkt aneinanderlegen und einen dazwischenliegenden Zuschnitt formpressen.

Die Anordnung und Tiefe des V-förmigen Einschnittes 44 in der Matrizen-Oberseite ist nun so auf die Wölbung der Stirnwand 6 des Behälters 31 abgestimmt, daß die mit 3 und 4 bezeichneten Übergangsstellen jeweils am Außenende der Stirnseite 6 im Grund des V-förmigen Einschnittes 44 zu liegen kommen. An diesen Stellen weist die Matrizen-Innenhöhlung 46 rinnenförmige Längsschlitze 47 zur Aufnahme der flanschartigen Ränder 52 des Behälters 31 auf. Weiterhin ist vorgesehen, daß die stirnseitigen Begrenzungskanten oder -ränder 57, 58 der Stempel 21 und 22 sowie der dem Formstempel 21 zugewandte Rand 59 der Matrizen-Innenhöhlung 44 etwa gleich geformte, der vorgesehenen Wölbung der einen Behälterstirnseite 6 angepaßte Konturen aufweisen. Bei in Obenstellung (Fig. 4 bis 7) befindlichem Gegenstempel 22 ist somit eine der Form einer Behätterstirnseite 6 entsprechende Auflageseite gebildet. In dieser Stellung liegen die Ränder 58 des Bodenstempels 22 und die Öffnungsränder 59 der Matrize 19 beieinander.

Vor allem in den Figuren 10 bis 13 wird dabei deutlich, daß sowohl die stirnseitigen Begrenzungskanten oder Ränder 57 und 58 der Stempel 21 und 22 sowie die Öffnungsränder 59 der Matrizen-Innenhöhlung 46 alle die gleiche Form und den gleichen Verlauf haben und alle drei als formende Kanten ausgebildet sind

In weiteren Herstellungsablauf wird ein Zuschnitt 100 auf die Oberseite der Matrize 19 geführt, wobei sich der Bodenstempel 22 in Obenstellung befindet und mit der Matrize 19 und deren V-förmigen Einschnitt 44 den Gegenstempel bildet. Der weitere Verlauf der Formung des Zuschnittes 100 bzw. des Behälters 31 ist dann gut in den Figuren 6 bis 9 erkennbar. Nach dem Positionieren des Zuschnittes 100 fährt der Formstempel 21 herunter und drückt den Zuschnitt 100 im Bereich der mittleren Fläche 6 gegen den Gegenstempel und insbesondere gegen die Stirnseite 56 des in Obenstellung befindlichen Bodenstempels 22. Die mittlere Fläche 6 wird dabei entsprechend der Stempelwölbung geformt und gleichzeitig werden dabei auch die Seitenflächen 8 und 9, unterstützt durch den als Seitenanlagen wirkenden V-förmigen Einschnitt 44, nach oben geklappt. Die Faltung erfolgt dabei exakt entlang der vorgesehenen Linien 1 und 2 (vgl. Fig. 1). Anschließend verfahren die Stempel 21, 22 nach unten und ziehen dabei den in Bereich der Stirnfläche 6 gehaltenen Zuschnitt 100 in die Matrize 19 ein. Dadurch werden die Seitenflächen 8 und 9 weiter zueinander geführt. Im weiteren Verlauf der nach unten gehenden Bewegung der Stempel wird der geformte Zuschnitt 31 in den mit der Matrize 19 fluchtend positionierten Transferblock 20 bzw. in dessen Aufnahmenhöhlung eingeschoben (vgl. Fig. 8). Anschließend fährt ein Anschlag 45 vor einen Teil der Oberseite des Behälters 31, um beim Ausziehen des Formstempels ein Mitherausziehen des Behälters 31 aus dem Transferblock 20 zu verhindern. Nach dem Zurückziehen beider Stempel 21, 22 (Fig 9) befindet sich der vorgeformte Behälter 31 in dem Transferblock 20 und die Stempel in zurückgezogener Lage. In deiser Position kann die Tranfereinrichtung 50 mit den Transferblöcken 20 gemäß dem Pfeil Pf 1 zu einer nächsten Bearbeitungsstation weiterfahren.

Aus dieser vorstehenden Beschreibung ergibt sich also, daß der Bodenstempel 22 axial durch den Transferblock bzw. Transporthalter 20 und weiter durch die Innenhöhlung 46 der Matrize 19 mit seinen stirnseitigen Kanten 58 bis etwa in Übereinstimmung mit den Mündingskanten 59 der Matrize bewegbar ist, daß etwa bei dieser Position des Bodenstempels 22 der Formstempel 21 in gleicher axialer Bewegungsrichtung, jedoch entgegengesetzt, also in Richtung auf den Bodenstempel 22 hin bewegbar und an ihm anpreßbar ist, wobei ein an dieser Stelle befindlicher und exakt ausgerichteter Zuschnitt 100 dann entsprechend beidseitig erfaßt und geformt wird, wonach der Formstempel 21 in seiner Bewegungsrichtung weiterbewegbar und damit gleichzeitig der Bodenstempel 22 mit dem zwischen beiden Stempeln eingeklemmten Zuschnitt 100 bis in den Transporthalter 20 zurückverstellbar ist und daß dann der Formstempel 21 in seine Anfangsstellung rückziehbar und auch der Bodenstempel aus dem Bereich des Transporthalters 20 so weit herausbewegbar ist, daß der Transporthalter 20 mit dem verformten Zuschnitt 31 frei ist, sich quer zur Achse bzw. Bewegungsrichtung der Stempel zu bewegen, um den Zuschnitt schrittweise zu weiteren Arbeitsstationen zu bringen. Der Transporthalter 20 ist also nach Aufnahme des geformten Zuschnittes 31 schrittweise zu weiteren Arbeitsstationen, z. B. zur Schweißung der Räder, Füllung, Verschließung usw. zuführbar und dann wieder in die Formstation zwischen die Matrize 19 und den beweglichen Bodenstempel rückstellbar, wonach er für den nächsten Arbeitszyklus zur Verfügung steht.

Durch die vorbeschriebene Formung kann auch halbsteifes Material z. B. aus kaschiertem Karton, das nicht verziehbar bzw. dehnbar ist, gefaltet werden, ohne daß dabei eine Streckung oder ein Druck auftritt, der zum Zerreißen des Materiales oder zu einer falschen Faltung führen könnte, auftreten kann. Die Faltkanten können abgeschrägt sein, um zu vermeiden, daß der Zuschnitt beim Formen durch scharfe Kanten beschädigt wird.

Die Transfereinrichtung 50 transportiert die Transferblöcke 20 schrittweise weiter und der geformte Zuschnitt wird nach dem Formen zu einer Versiegelungs- oder Schweißstation 71 gebracht. Ein oberer und ein unterer Stempel 27 bzw. 28 (Fig. 4) können dann den Behälter 31 aus dem Transferblock 20 pressen, um ihn in die eigentliche Versiegelungsstation 71 einzuführen (vgl. auch Fig. 14). Es sind hier bewegliche Spannbacken 30 zur Versiegelung der beiden gegenüberliegenden Seiten 10 und 11 vorgesehen. Der seitlich längs zugeschweißte Behälter 31 wird dann in den Transferblock 20 zurück gebracht und dann zu einer Füllstation 72 weitertransportiert. Hier kann der Behälter durch einen Drücker 34 für den Einfüllvorgang angehoben und später durch einen weiteren Drücker 35 wieder heruntergebracht werden. In einer weiteren Station 73 wird dann der gefüllte Behälter 31 nach unten durch einen Drücker 38 ausgestoßen und liegt dann gegen einen wegschwenkbaren Anschlag 39 an. Nach dem Schließen des Behälters 31 durch Versiegelungswerkzeuge 40 entlang der Linie 12 wird der Behälter 31 freigegeben und gelangt beispielsweise über eine Rutsche 41 aus dem Bereich der Vorrichtung.

In Fig. 10 ist strichpunktiert der Zuschnitt 100 eingezeichnet, der sich hier oberhalb der Matrize 19 befindet. Erwähnt sei noch, daß der V-förmige Einschnitt 44 mit ihren Seitenflächen 43 einen Winkel von ca. 90° einschließt. Beim Formen und anschließenden Einziehen des Zuschnittes in die Matrize werden die Seitenkanten des Zuschnittes in den rinnenförmigen Längsschlitzen 47 geführt. Fluchtend mit diesen Längsschlitzen 47 sind in den Transferblöcken 20 vorgesehene Führungsrinnen 51 positionierbar. Diese Führungsrinnen sind von erhöhter Bedeutung, da diese den gefalteten Zuschnitt im Randbereich halten. Diese Führungsrinnen können eingangsseitig hier nicht dargestellte Einlaufschrägen aufweisen.

Wie bereits vorerwähnt, sind die Wölbungskanten 57, 59, 58 der Stempel bzw. der Matrizen-Öffnung etwa gleich geformt. In den Figuren 11 bis 13 sind noch die geometrischen Verhältnisse der Außenwände des Behälters 31 dargestellt. Man erkennt dabei zwei gedachte, parallel angeordnete Zylinder 62, 63, die gleiche Durchmesser aufweisen und im Abstand kleiner als ihr Durchmesser zueinander angeordnet sind. Dadurch ergibt sich eine Durchdringung, deren Grenzflächen durch Teilabschnitte der Zylindermäntel gebildet ist. Diese Grenzflächen 66 (Fig. 13) entsprechen den Seitenflächen 8 und 9 des noch einseitig offenen Behälters 31.

Weiterhin ist zur Bildung einer Stirnseite 6 des Behälters 31 durch einen Teilbereich einer Mantelfläche ein weiterer Zylinder 65 vorgesehen, der zu den anderen beiden Zylindern 62, 63 rechtwinklig sowie in deren Verbindungsebene angeordnet ist. Auch dieser Zylinder weist einen Durchmesser entsprechend dem der Zylinder 62 und 63 auf. Durch diese geometrischen Verhältnisse sind die Wölbungsradien der konkaven Auflageseite 54 des Formstempels 21, der Wölbungsradius der konvexen Auflageseite 56 des Gegenstempels 21 sowie die Wölbungen der Seitenflächen 53 bzw. 55 der Stempel etwa gleich entsprechend auch den Seitenwänden bzw. der Stirnwand des Behälters 31.

Fig. 14 zeigt noch einen horizontalen Querschnitt einer Schweißstation 71 etwa entsprechend dem Querschnitt A-A in Fig. 4. Dabei sind zwei Segmente 67 vorgesehen, an denen die Seitenflächen 8 und 9 des Behälters 31 anliegen. Weiterhin sind Führungsanschläge 38 vorgesehen, an denen die Kanten der gegenüberliegenden Ränder 52 anliegen und geführt sind. Mit 69 sind bewegliche Versiegelungsbacken bezeichnet, die als heizbare Spannbacken ausgebildet sein können oder gegebenenfalls auch durch Ultraschall oder Hochfrequenz usw. gespeist sein können. Diese Versiegelungsspannbacken 69 greifen durch zwischen den Segmenten 67 und den Führungsanschlägen 68 freigelassene Spalte. Bei dieser Anordnung kann sich der geformte Zuschnitt so weit seitlich bewegen bzw. ausrichten (Pfeil Pf 2), so daß sich bei den Führungsanschlägen 68 ein durchgehend bündiger Anschlag einstellt. Dadurch bilden die Längskanten nach dem Versiegeln einen glatten Abschluß, so daß ein nachträgliches Beschneiden hier nicht mehr erforderlich ist.

Erwähnt sei noch, daß auch andere Bearbeitungsstationen an der Vorrichtung angebracht sein können, sei es zur Reinigung, Kontrolle, zum Aufsetzen eines Auslaufteiles, einer Kappe, eines Prospektes, eines Bodens oder irgend eines anderen Elementes. Dabei kann dies gemäß den jeweiligen Anforderungen vorgenommen werden. Gleiches gilt für die Anbringung bzw. Anordnung der Stationen, so daß diese sowohl über als auch unter den Transferblöcken bei entsprechender Bewegungsanpassung angebracht sein können. Die Transfereinrichtung selbst kann aus einem oder mehreren Transferblöcken od. dgl. bestehen, die entweder unabhängig voneinander oder aber zusammenhängend realisiert sein können, beispielsweise als Drehtisch. Die Zuschnitte selbst können einzeln oder aufgestapelt, untereinander verbunden sein oder von einer Rolle verwendet werden. In den beiden letzten Fällen sind Vorrichtungen vorgesehen, die die Zuschnitte auseinander bringen können durch Abreißen oder Abschneiden.

Es sei noch erwähnt, daß gegebenenfalls die Begrenzungskanten der Auflageseiten der Stempel sowie der dem Formstempel zugewandte Rand der Matrizen-Innenhöhlung 46 nicht - wie vorbeschrieben - kontinuierlich gewölbt bzw. gekrümmt, sondern polygonal mit geraden Abschnitten insbesondere entsprechend der Form des Behälters ausgebildet sein können.

## Patentansprüche

1. Vorrichtung zum Herstellen eines Behälters (31), vorzugsweise eines gefüllten Behälters, aus einem flachen Zuschnitt (100) aus insbesondere halbsteifem Material, z. B. kaschiertem Karton, wobei der Behälter gegenüberliegende, konvex gewölbte Seitenwände (8, 9) und eine konkav gewülbte Stirnwand (6) hat, wobei die Vorrichtung (101) zumindest eine Verformstation (70) zum Formen des Zuschnittes (100) zu dem Behälter (31) mit Stirnwand (6) und Faltkanten im Übergangsbereich, eine Versiegelungs- oder Schweißstation (71) zum Verbinden der Behälterränder (52) sowie gegebenenfalls weitere Bearbeitungsstationen (72, 73) zum Füllen, Verschließen u. dgl. aufweist, wobei die Verformstation (70) koaxial angeordnet zumindest einen Formstempel (21), eine feststehende Matrize (19) mit einer entsprechend dem Behälterquerschnitt ausgebildeten Innenhöhlung sowie einen in diese Innenhöhlung (46) passenden Bodenstempel (22) aufweist, und der Formstempel (21) sowie der Bodenstempel (22) dem Umriß und der Form der Stirnwand bzw. des Behälterbodens (6) entsprechende, einander zugewandte Stirnseite (54, 56) aufweisen, dadurch gekennzeichnet, daß die Begrenzungsränder (57, 58) des Formstempels (21) und des Bodenstempels (22) und der Öffnungsrand (59) der Matrizen-Innenhöhlung (46) gleiche Form und gleichen Verlauf haben und alle drei als formende Kanten ausgebildet sind, daß der Bodenstempel (22) zum Formen der Stirnwand (6) und der Faltkanten mit seinem Begrenzungs- bzw. Stirnseitenrand (58) etwa zu dem gleich verlaufenden, dem Formstempel (21) zugewandten Öffnungsrand (59) der Matrizen-Innenhöhlung (46) verschiebbar ist und daß zumindest bereichsweise entlang des Öffnungsrandes (59) Seitenanlagen (43) für die Seitenflächen (8, 9) des Zuschnittes (100) vorgesehen sind.

2. Vorrichtung nach Anspruch 1, dadurch gekennzeichnet, daß die Stirnseite (56) des Bodenstempels (22) eine konvexe Wölbung und die Matrize (19) eine Auflageseite mit einem V-förmigen Einschnitt (44) zur Bildung der Seitenanlagen (43) aufweist, und daß die Wölbung in Längsrichtung des Einschnittes (44) ansteigend und abfallend verläuft.

3. Vorrichtung nach Anspruch 2, dadurch gekennzeichnet, daß die Begrenzungsflächen (43) des V-förmigen Einschnittes (44) der Matrize (19) zum Herstellen von Behältern mit parallel verlaufenden Seitenwänden einen Winkel von 90° einschließen.

4. Vorrichtung nach einem der Ansprüche 1 bis 3, dadurch gekennzeichnet, daß die Stirnseiten der Stempel (21, 22) jeweils durch Mantelabschnitte eines Zylinders gebildet sind

5. Vorrichtung nach einem der Ansprüche 1 bis 4, dadurch gekennzeichnet, daß zum Transportieren des zumindest vorgeformten Behälters (31) von einer Bearbeitungsstation zu einer nächsten, eine Transfereinrichtung (50) mit wenigstens einem quer zur Verbindungsachse der Stempel (21, 22) verschiebbaren Transferblock (20) oder Transporthalter für einen Behälter (31) vorgesehen ist, und daß der bzw. die Transferblöcke (20) mit ihrer Quertransportebene zwischen der Matrize (19) und dem in Ausfahrstellung befindlichen Bodenstempel (22) angeordnet sind.

6. Vorrichtung nach einem der Ansprüche 2 bis 5, dadurch gekennzeichnet, daß der Formstempel (21), der Bodenstempel (22) sowie die Innenhöhlung (46) der Matrize (19) einen etwa linsenförmigen Querschnitt, vorzugsweise mit spitzen Enden entsprechend dem des herzustellenden Behälters (31) aufweisen und daß sich die Begrenzungslinien der Stempelstirnseiten (54, 56) sowie des MatrizenHöhlungsrandes (59) unter einem spitzen Winkel am Grunde des V-förmigen Einschnittes (44) treffen.

7. Vorrichtung nach einem der Ansprüche 1 bis 6, dadurch gekennzeichnet, daß die Matrizenhöhlung (46) an ihren zusammenlaufenden Längsseiten jeweils eine rinnenförmige Längsnut (47) zum Formen und Aufnehmen der flanschartigen Ränder (52) der Behälter (31) aufweist, und daß der Nutengrund jeweils einen Seitenanschlag für die Ränder (52) bildet.

8. Vorrichtung nach einem der Ansprüche 1 bis 7, dadurch gekennzeichnet, daß bei einer Versiegelungs- oder Schweißstation (77) eine etwa der Form des Behälters (31) entsprechende Halterung mit im zu verbindenden Randbereich des Behälters befindlichen Schlitzen od. dgl Ausnehmungen zum Eingreifen von Versiegelungsspannbacken (69) sowie Seiten-Anschläge (68) zur Anlage der Behälter-Außenränder der zu verbindenden Behälterflansche (52) vorgesehen sind.

9. Vorrichtung nach einem der Ansprüche 1 bis 8, dadurch gekennzeichnet, daß der Wölbungsradius der konkaven Auflageseite (54) des Formstempels (21), der Wölbungsradius der konvexen Auflageseite (56) des Bodenstempels (22) sowie die Wölbungen der Seitenflächen (53. bzw. 55) der Stempel (21 bzw. 22) gleich sein.

10. Vorrichtung nach einem der Ansprüche 1 bis 9, dadurch gekennzeichnet, daß die Innenwände der Innenhöhlung (46) der Matrize (19) durch den sich durchdringenden Teil der Mantelflächen zweier paralleler, sich schneidender Zylinder (62, 63) gleichen Durchmessers gebildet sind und daß die zur Bildung einer Stirnseite (6) des Behälters dienenden Sterüpel-Äüflageseiten (54, 56) einen Teilbereich einer Mantelfläche eines weiteren Zylinders (65) vorzugsweise gleichen Durchmessers bilden, dessen Mittelachse die der beiden parallelen Zylinder (62, 63) rechtwinklig schneidet.

11. Vorrichtung nach einem der vorstehenden Ansprüche, dadurch gekennzeichnet, daß die Begrenzungskanten der Auflageseiten der Stempel sowie der dem Formstempel zugewandte Rand der Matrizen-Innenhöhlung (46) nicht kontinuierlich gewölbt bzw. gekrümmt, sondern polygonal mit geraden Abschnitten insbesondere entsprechend der Form des Behälters ausgebildet sind.

12. Vorrichtung nach einem der Ansprüche 5 bis 11, dadurch gekennzeichnet, daß der Bodenstempel (22) axial durch den Transporthalter (20) und weiter durch die Innenhöhlung (46) der fixen Matrize (19) mit seinen Kanten (58) bis etwa in Übereinstimmung mit den Mündungskanten (59) der Matrize (19) an deren V-förmigen Einschnitt (44) bewegbar ist, daß erst etwa bei dieser Position des Bodenstempels (22) der Formstempel (21) in gleicher axialer Bewegungsrichtung, jedoch entgegengesetzt, also in Richtung auf den Bodenstempel (22) hin bewegbar und an ihn bzw. einen dazwischen liegenden Zuschnitt (100) anpreßbar ist, daß dann der Formstempel (21) in seiner Bewegungsrichtung weiterbewegbar und damit gleichzeitig der Bodenstempel (22) mit dem zwischen beiden Stempeln eingeklemmten und vorgeformten Zuschnitt bis in den Transporthalter (20) zurückverstellbar ist und daß dann der Formstempel (21) in seine Anfangsstellung und der Bodenstempel aus dem Bereich des Transporthalters (20) rückziehbar sind, so daß der Transporthalter (20) mit dem verformten Zuschnitt (31) frei ist, sich quer zur Achse bzw. Bewegungsrichtung der Stempel zu bewegen.

13. Vorrichtung nach einem der Ansprüche 5 bis 12, dadurch gekennzeichnet, daß der Transporthalter (20) nach Aufnahme des geformten Zuschnittes (31) schrittweise zu weiteren Arbeitsstationen, z. B. zur Schweißung der Ränder, Füllung des Behälters, Verschließung, Entleerung od. dgl. zuführbar und dann wieder in die Formstation zwischen die Matrize (19) und den beweglichen Bodenstempel (22) rückstellbar ist.

## Claims

1. An apparatus for making a container (31), preferably a filled container, from a flat blank (100), in particular one of semi-stiff material, e.g. laminated cardboard, the container having facing side walls (8, 9) of convex curvature and an end wall (6) of concave curvature, the apparatus (101) including at least one forming stage (70) for forming the blank (100) into the container (31) with an end wall (6) and folded edges in the transition region, a sealing or welding stage (71) for connecting the edges (52) of the container and possibly further processing stages (72, 73) for filling, closing and the like, the forming stage (70) including in coaxial arrangement at least one forming punch (21), a stationary matrix (19) having an interior cavity corresponding in configuration to the cross section of the container, as well as a base punch (22) fitting into said interior cavity (46), and the forming punch (21) as well as the base punch (22) having end sides (54, 56) which face one another and correspond to the outline and shape of the end wall or of the base (6) of the container, characterized in that the boundary edges (57, 58) of the forming punch (21) and of the base punch (22) and the edge (59) of the opening of the interior cavity (46) of the matrix have the same shape and the same contour and all three are configured as forming edges, that to form the end wall (6) and the folded edges the base punch (22) is adapted to be displaced with its boundary edge or end side edge (58) towards the edge (59) of the opening of the interior cavity (46) of the matrix, said edge (59) having the same contour and facing the forming punch (21), and that at least in areas along the edge (59) of the opening provision is made for contact surfaces (43) for the side faces (8, 9) of the blank (100).

2. The apparatus as claimed in claim 1, characterized in that the end side (56) of the base punch (22) has a convex curvature and the matrix (19) has a bearing side with a V-shaped notch (44) to form the contact surfaces (43), and that the curvature takes a rising and falling course in the longitudinal direction of the notch (44).

3. The apparatus as claimed in claim 2, characterized in that the boundary surfaces (43) of the V-shaped notch (44) of the matrix (19) form an angle of 90° to produce containers having parallel side walls.

4. The apparatus as claimed in any one of claims 1 to 3, characterized in that the end sides of the punches (21, 22) are in each case formed by segments of the peripheral surface of a cylinder.

5. The apparatus as claimed in any one of claims 1 to 4, characterized in that to transport the at least preformed container (31) from one processing stage to the next there is a transferring means (50) having at least one transfer block displaceable transversely to the axis joining the punches (21, 22) or a conveying holder for a container (31), and that the transfer block(s) (20) is/are disposed with its/their plane of cross transport between the matrix (19) and the base punch (22) in its withdrawn position.

6. The apparatus as claimed in any one of claims 2 to 5, characterized in that the forming punch (21), the base punch (22) and the interior cavity (46) of the matrix (19) have an approximately lentiform cross section, preferably with pointed ends, corresponding to that of the container (31) to be made and that the boundary lines of the end sides'(54, 56) of the punches and of the edge (59) of the matrix cavity meet at the base of the V-shaped notch (44) at an acute angle.

7. The apparatus as claimed in any one of claims 1 to 6, characterized in that the matrix cavity (46) has on its converging longitudinal sides in each case one channel-shaped longitudinal groove (47) for forming and receiving the flange-like edges (52) of the container (31) and that the base of the groove in each case forms a side stop for the edges (52).

8. The apparatus as claimed in any one of claims 1 to 7, characterized in that in a sealing or welding stage (71) there is a holder which corresponds approximately to the shape of the container (31) and has in the peripheral area where the contaner is to be joined slots or similar recesses for the engagement of sealing jaws (69) as well as side stops (68) against which the outer edges of the container flanges (52) to be joined rest.

9. The apparatus as claimed in any one of claims 1 to 8, characterized in that the radius of curvature of the concave bearing side (54) of the forming punch (21), the radius of curvature of the convex bearing side (56) of the base punch (22) and the curvature of the side faces (53 and 55) of the punches (21 and 22, respectively) are the same.

10. The apparatus as claimed in any one of claims 1 to 9, characterized in that the inside walls of the interior cavity (46) of the matrix (19) are formed by the penetrating part of the peripheral surfaces of two parallel intersecting cylinder (62, 63) of the same diameter and that the bearing sides (54, 56) serving to form an end side (6) of the container form a segment of a peripheral surface of a further cylinder (65) preferably of the same diameter, the centre axis of said cylinder intersecting those of the two parallel cylinders (62, 63) at right angles.

11. The apparatus as claimed in any one of the preceding claims, characterized in that the bearing sides of the punches have their boundary edges and the interior cavity (46) of the matrix has its edge facing the forming punch configured so as not to be of continuous curvature but to be polygonal with straight portions, in particular corresponding to the shape of the container.

12. The apparatus as claimed in any one of claims 5 to 11, characterized in that the base punch (22) is movable axially through the conveying holder (20) and further through the interior cavity (46) of the stationary matrix (19) until its edges (58) are approximately in correspondence with the edges (59) of the opening of the matrix (19) at the V-shaped notch (44) thereof, that not before the base punch (22) has reached approximately this position is the forming punch (21) movable in the same axial but opposite direction of motion towards the base punch (22) and can be urged against the latter and against an interposed blank (100), that then the forming punch (21) is movable further in its direction of motion and thereby the base punch (22) can be simultaneously returned into the conveying holder (20) together with the preformed blank clamped between the two punches, and that then the forming punch (21) can be retracted into its initial position and the base punch can be retracted from the region of the conveying holder (20) so that the conveying holder (20) together with the formed blank (31) is free to move transversely to the axis or direction of motion of the punches.

13. The apparatus as claimed in any one of claims 5 to 12, characterized in that after taking up the formed blank (31) the conveying holder (20) is adapted to be conducted stepwise to further working stages, e.g. for welding the edges, filling the container, closing, emptying or the like, and then again to be returned to the forming stage between the matrix (19) and the movable base punch (22).

## Revendications

1. Dispositif pour la fabrication d'un récipient (31), de préférence d'un récipient rempli, en partant d'un flan plan (100) en matière en particulier semi-rigide, par exemple en carton doublé, le récipient ayant des parois latérales opposées (8, 9) bombées de façon convexe et une paroi frontale (6), le dispositif (101) présentant au moins un poste de déformation (70) pour transformer le flan (100) en récipient (31), la paroi frontale (6) et les arêtes de pliage se trouvant dans la région de transition, un poste de scellement ou de soudage (71) pour assembler les bords (52) du récipient ainsi qu'éventuellement d'autres postes de travail (72, 73) pour le remplissage, la fermeture et opérations similaires, le poste de déformation (70) présentant, disposés coaxialement, au moins un poinçon de formage (21), une matrice fixe (19) munie d une cavité intérieure constituée conformément à la section du récipient ainsi qu'un poinçon de fond (22) s'adaptant dans cette cavité intérieure (46) et le poinçon de formage (21) ainsi que le poinçon de fond (22) présentant des côtés frontaux (54, 56) tournés l'un vers l'autre, correspondant respectivement au contour et à la forme de la paroi frontale et du fond (6) du récipient, caractérisé en ce que les bords de limitation (57, 58) du poinçon de formage (21) et du poinçon de fond (22) et le bord d'ouverture (59) de la cavité intérieure (46) de la matrice ont la même forme et la même allure, et en ce que tous trois sont conçus sous forme d'arêtes de formage, en ce que le poinçon de fond (22), pour le formage de la paroi frontale (6) et des arêtes de pliage, peut coulisser avec son bord de limitation ou de côté frontal (58), à peu prés vers le bord d'ouverture (58) de la cavité intérieure (46) de la matrice, ayant la même allure et tourné vers le poinçon de formage, et en ce qu'au moins par régions, le long du bord d'ouverture (59), sont prévus des appuis latéraux (43) pour les faces latérales (8, 9) du flan (100).

2. Dispositif selon la revendication 1, caractérisé en ce que le côté frontal (56) du poinçon de fond (22) présente une courbure convexe et la matrice (19), un côté d'application muni d'une entaille en V (44) pour la formation des appuis latéraux (43), et en ce que la courbure a une allure ascendante et descendante dans la direction longitudinale de l'entaille (44).

3. Dispositif selon la revendication 2, caractérisé en ce que les surfaces de limitation (43) de l'entaille en V (44) de la matrice (49) font entre elles, pour la fabrication de récipients à parois latérales dirigées parallèlement, un angle de 90°.

4. Dispositif selon l'une des revendications 1 à 3, caractérisé en ce que les côtés frontaux des poinçons (21, 22) sont chaque fois formés par des parties de surface latérale d'un cylindre.

5. Dispositif selon l'une des revendications 1 à 4, caractérisé en ce que pour le transport du récipient (31) au moins préformé, d'un poste de travail à un suivant, est prévu un dispositif de transfert (50) muni d'au moins un bloc de transfert (20) pouvant coulisser transversalement à l'axe de liaison des poinçons (21, 22), ou un support de transport pour un récipient (31), et en ce que le ou les blocs de transfert (20), par leur plan transversal de transport, sont disposés entre la matrice (19) et le poinçon de fond (22) qui se trouve en position de déploiement.

6. Dispositif selon l'une des revendications 2 à 5, caractérisé en ce que le poinçon de formage (21), le poinçon de fond (22) ainsi que la cavité intérieure (46) de la matrice (19) présentent une section à peu près lenticulaire, de préférence à extrémités pointues, conformément au récipient (31) à fabriquer, et en ce que les lignes de limitation des côtés frontaux (54, 56) des poinçons ainsi que du bord (59) de la cavité de la matrice se rencontrent sous un angle aigu au fond de l'entaille en V (44).

7. Dispositif selon l'une des revendications 1 à 6, caractérisé en ce que la cavité (46) de la matrice présente, à chacun de ses côtés longitudinaux qui se réunissent, une rainure longitudinale en forme de rigole (47) pour former et loger les bords en forme de rebord (52) des récipients (31), et en ce que le fond de la rainure forme chaque fois une butée latérale pour les bords (52).

8. Dispositif selon l'une des revendications 1 à 7, caractérisé en ce qu'en un poste de scellement ou de soudage (71) sont prévues une monture correspondant à peu près à la forme du récipient (31 avec des fentes ou évidements similaires situés dans la région marginale à assembler du récipient pour l'engagement de mâchoires de serrage de scellement (69), ainsi que des butées latérales (68) pour l'application des bords extérieurs de récipient des rebords de récipient (52) à assembler.

9. Dispositif selon l'une des revendications 1 à 8, caractérisé en ce que le rayon de courbure du côté d'application concave (54) du poinçon de formage (21), le rayon de courbure du côté d'application convexe (56) du poinçon de fond (22), ainsi que les courbures des faces latérales (53, 55) des poinçons (21, 22) sont égaux.

10. Dispositif selon l'une des revendications 1 à 9, caractérisé en ce que les parois intérieures de la cavité intérieure (46) de la matrice (19) sont formées par la partie qui traverse des surfaces latérales de deux cylindres parallèles (62, 63) de diamètre égal, qui se coupent, et que les côtés d'application de poinçon (54, 56) servant à la formation d'un côté frontal (6) du récipient forment une région partielle d'une surface latérale d'un autre cylindre (65), de préférence de même diamètre, dont l'axe médian coupe à angle droit ceux des deux cvlindres parallèles (62, 63).

11. Dispositif selon l'une des revendications précédentes, caractérisé en ce que les arêtes de limitation des côtés d'application des poinçons, ainsi que le bord de la cavité intérieure (46) de la matrice qui est tourné vers le poinçon de formage ne sont pas bombés ou courbés de façon continue, mais sont conçus sous forme polygonale avec des tronçons rectilignes, en particulier correspondant à la forme du récipient.

12. Dispositif selon l'une des revendications 5 à 11, caractérisé en ce que le poinçon de fond (22) peut être déplacé axialement à travers le support de transport (20) et ensuite à travers la cavité intérieure (46) de la matrice fixe (19), avec ses arêtes (58), à peu près jusqu'à concorder avec les arêtes d'embouchure (59) de la matrice (19) à l'entaille en V (44) de celle-ci, en ce que seulement à peu près dans cette position du poinçon de fond (22), le poinçon de formage (21) peut se déplacer dans la même direction axiale de mouvement, mais en sens opposé, donc en direction du poinçon de fond (22) et être poussé contre celui-ci ou contre un flan (100) situé entre eux, en ce qu'alors le poinçon de formage (21) peut continuer de se mouvoir dans son sens de mouvement et qu'ainsi, en même temps, le poinçon de fond (22), avec le flan enserré entre les deux poinçons et préformés, peut être ramené jusque dans le support de transport (20), et en ce qu'alors le poinçon de formage (21) peut être rétracté à sa position initiale et le poinçon de fond, hors de la région du support de transport (20), de sorte que le support de transport (20), avec le flan (31) déformé, est libre de se mouvoir transversalement à l'axe ou à la direction de mouvement des poinçons.

13. Dispositif selon l'une des revendications 5 à 12, caractérisé en ce que le support de transport (20), après avoir reçu le flan façonné (31 peut être amené pas à pas à d'autres postes de travail, par exemple pour le soudage des bords, le remplissage du récipient, la fermeture, le vidage ou opérations similaires et peut alors être à nouveau ramené au poste de formage entre la matrice (19) et le poinçon de fond mobile (22).
